# EUROPÄISCHE PATENTSCHRIFT

(11) **EP 3 108 768 B1**
(45) Veröffentlichungstag und Bekanntmachung des Hinweises auf die Patenterteilung: **16.08.2017**
(21) Anmeldenummer: 16401036.5
(22) Anmeldetag: 21.06.2016
(51) Int. Cl.: A47C 7/14, A47C 9/00

(54) **STUHL MIT EINEM SOWOHL UM SEINE LÄNGS- ALS AUCH SEINE QUERACHSE VERSCHWENKBAREN STÜTZELEMENT**
CHAIR WITH A SUPPORT ELEMENT PIVOTABLE AROUND BOTH ITS LONGITUDINAL AND TRANSVERSAL AXIS
CHAISE COMPRENANT UN ELEMENT DE SUPPORT PIVOTANT TANT SUR SON AXE LONGITUDINAL QUE SUR SON AXE TRANSVERSAL

(30) Priorität: 23.06.2015 DE 102015110084
(43) Veröffentlichungstag der Anmeldung: 28.12.2016
(73) Patentinhaber: Figueroa Büro für Gestaltung GmbH, 31848 Bad Münder (DE)
(72) Erfinder: Figueroa, Daniel, 31848 Bad Münder (DE); Hüsemann, Dirk, 49152 Bad Essen (DE)
(74) Vertreter: Sroka, Peter-Christian

(56) Entgegenhaltungen:
- DE-U1-202006 013 748
- JP-U- S5 329 506
- US-A- 1 358 640
- US-A- 3 080 195
- US-A- 3 863 587

## Beschreibung

Die Erfindung betrifft einen Stuhl mit einer Stuhlsäule und einem sowohl un seine Längs- als auch seine Querachse, d.h. nach vorne und hinten als auch zur Seite, gegen die Rückstellkraft mindestens eines elastisch verformbaren Elementes verschwenkbaren, auf einem Kopplungselement gelagerten Sitzelement.

Derartige Stühle sind beschrieben unter anderem in der EP 2 486 826 B1, der EP 1 584 266 B1 und der DE 102 45 774 A1.

Bei diesen bekannten Stühlen sind elastische Elemente zwischen in der Ruhestellung des Stuhles im Wesentlichen horizontal ausgerichteten Stützplatten gelagert. Die bekannten Stühle sind in konstruktiver Hinsicht als auch bei der Montage des Kopplungselementes relativ aufwändig. Die US 1 358 640 A1 offenbart einen Stuhl, wobei das Kopplungselement ein Stützelement mit einer Außenfläche mit kugelförmig ausgebildeten Abschnitten Aufweist. Der Erfindung liegt die Aufgabe zugrunde, einen demgegenüber konstruktiv einfacheren Stuhl zu schaffen, dessen Zusammenbau gegenüber den bekannten Stühlen vereinfacht ist. Zur Lösung dieser Aufgabe ist der erfindungsgemäße Stuhl dadurch gekennzeichnet, dass
- das Stützelement zwei entlang einer ersten Achse ausgerichtete Achszapfen und zwei weitere Achszapfen enthält, die entlang einer die erste Achse rechtwinklig schneidenden zweiten Achse ausgerichtet sind,
- das Stützelement und die Achszapfen verschwenkbar in zwei sich gegenüberliegenden Halbschalen, die jeweils halbkugelförmig gestaltete Innenflächen aufweisen, gelagert ist, und
- die Achszapfen unter Zwischenschaltung von elastischen Elementen als Achslager in den beiden Halbschalen gelagert sind.

Bevorzugte Ausführungsformen der Erfindung sind in den Unteransprüchen behandelt.

Das aus zwei Halbschalen bestehende Kopplungselement, das aus den beiden eine Einheit bildenden Halbschalen und dem zwischen diesen gelagerten, insbesondere kugelförmigen Stützelementen besteht, kann in besonders einfacher Weise zwischen der Stuhlsäule und dem Sitzelement bzw. einem Sitzelementunterbau montiert werden, wenn die beiden Halbschalen eine Einheit bildend mit darin eingeschlossenem Stützelement starr aneinander befestigt bzw. miteinander verbunden sind.

Die Erfindung wird im Folgenden anhand der Zeichnung näher beschrieben:
Figur 1 zeigt in vereinfachter schematisierter Darstellung die Vorderansicht eines Stuhles;
die Figuren 2 und 3 zeigen den in Figur 1 dargestellten Stuhlaufbau in seitlich verschwenkten Positionen;
Figur 4 zeigt als Explosionszeichnung in schematisierter perspektivischer Darstellung das erfindungsgemäß verwendete Kopplungselement;
Figur 5 zeigt einen Stuhl in unbelastetem Zustand;
Figur 6 zeigt den in Figur 5 dargestellten Stuhl in einer nach vorne verschwenkten Position des Sitzelementes.

In den Figuren sind das Sitzelement 1, die Rückenlehne 1' und die Stuhlsäule 9 mit dem Sitzelement 1 verbindende Kopplungselement 2 in vereinfachter, schematisierter Darstellung dargestellt.

Das Kopplungselement 2 enthält in der insbesondere in Figur 4 dargestellten Weise folgende Einzelelemente
- eine untere Halbschale 6,
- eine obere Halbschale 7 sowie als Stützelement
- eine zwischen den beiden Halbschalen 6 und 7 gelagerte Kugel 3 mit
- entlang einer ersten X-Achse ausgerichteten Achszapfen 4 sowie
- zwei weitere Achszapfen 5, die entlang der Y-Achse ausgerichtet ist, die zur X-Achse der beiden Achszapfen 4 senkrecht ausgerichtet ist, sowie
- in die Halbschalen 6 und 7 eingesetzte elastische Elemente 8 bzw. 8', die Achslager für die Achszapfen 4 und 5 bilden.

In Figur 4 ist die Stuhlsäule 9 in gestrichelter Darstellung gezeigt, die an ihrem oberen Ende eine übliche Gasdruckfeder 10 trägt. Die Stuhlsäule 6 ist mit der Gasdruckfeder 6' in eine axial ausgerichtete Öffnung der Kugel 3 eingesetzt.

Die Kugel 3 mit ihren Achszapfen 4 ist starr mit der Stuhlsäule 9 bzw. der Gasdruckfeder 10 verbunden. Bei einer Gewichtsverlagerung einer auf dem Sitzelement sitzenden Person werden die beiden eine Einheit bildenden Halbschalen 6 und 7 mit den elastischen Elementen 8 und 8' um die Achszapfen 4 und/oder die Achszapfen 5 verschwenkt, und zwar jeweils gegen die Rückstellkraft der elastischen, vorzugsweise aus einem elastomeren Material bestehenden Elemente 8 und 8' in die in den Figuren 2 und 3 sowie 6 dargestellten Positionen verstellt, in denen die Sitzfläche 1 relativ zur Stuhlsäule 9 verschwenkt werden.

Das in den Zeichnungen dargestellte kugelförmige Stützelement 3 kann auch in einzelne Kugelabschnitte unterteilt sein, wobei die Ausrichtung und Anbringung der Achszapfen 4 und 5 in der in Figur 4 dargestellten Weise unverändert bleibt.

Zwischen der oberen Halbschale 7 und dem Sitzelement 1 kann eine sogenannte Synchronmechanik-Einheit zur gleichzeitigen Verlagerung des Sitzelementes in im Wesentlichen horizontaler Richtung in Abhängigkeit von der Schwenkbewegung der Sitzlehne 1' angebracht sein, die mit dem Sitzelement 1 und der Synchronmechanik-Einheit gekoppelt ist.

## Patentansprüche

1. Stuhl mit einer Stuhlsäule (9) und einem sowohl um seine Längs- als auch seine Querachse, d.h. nach vorne und hinten als auch zur Seite gegen die Rückstellkraft mindestens eines elastisch verformbaren Elementes verschwenkbaren, auf einem Kopplungselement (2) gelagerten Sitzelement (1), wobei das Kopplungselement (2) ein Stützelement (3) mit einer Außenfläche mit kugelförmig ausgebildeten Abschnitten aufweist,
**dadurch gekennzeichnet, dass**
- das Stützelement (3) zwei entlang einer ersten Achse (X) ausgerichtete Achszapfen (4) und zwei weitere Achszapfen (5) enthält, die entlang einer die erste Achse rechtwinklig schneidenden zweiten Achse (Y) ausgerichtet sind,
- das Stützelement (3) und die Achszapfen (4, 5) verschwenkbar in zwei sich gegenüberliegenden Halbschalen (6, 7), die jeweils halbkugelförmig gestaltete Innenflächen aufweisen, gelagert ist, und
- die Achszapfen (5, 6) unter Zwischenschaltung von elastischen Elementen (8 bzw. 8') als Achslager in den beiden Halbschalen (6, 7) gelagert sind.

2. Stuhl nach Anspruch 1, **dadurch gekennzeichnet, dass** das Stützelement die Form einer Kugel (3) hat, die eine axial verlaufende Öffnung zum Einschieben des oberen Endes der Stuhlsäule (9) aufweist, und dass die beiden Halbschalen (6, 7) einen die Kugel (3) aufnehmenden, kugelförmigen Hohlraum bilden, derart, dass die beiden Halbschalen (6, 7) relativ zur Kugel (3) um die Achsen (5 bzw. 6) verschwenkbar sind.

3. Stuhl nach Anspruch 2, **dadurch gekennzeichnet, dass** die Stuhlsäule (6) an ihrem oberen Ende eine in die axiale Öffnung der Kugel (3) einschiebbare Gasdruckfeder (10) aufweist.

4. Stuhl nach einem der Ansprüche 1 bis 3, **dadurch gekennzeichnet, dass** die beiden Halbschalen (6, 7) eine Einheit bildend aneinander befestigt sind.

5. Stuhl nach einem der Ansprüche 2 bis 4, **dadurch gekennzeichnet, dass** die elastischen Elemente (8 bzw. 8') aus einem Elastomer bestehen.

6. Stuhl nach einem der Ansprüche 1 bis 5, **dadurch gekennzeichnet, dass** zwischen die obere Halbschale (7) und das Sitzelement (1) eine Synchronmechanik-Einheit zur Verlagerung des Sitzelementes in im Wesentlichen horizontaler Richtung in Abhängigkeit von der Schwenkbewegung einer Sitzlehne angebracht ist, die mit dem Sitzelement (1) und der Synchronmechanik-Einheit gekoppelt ist.

## Claims

1. Chair containing a chair post (9) and a seat element, which is mounted on a coupling member (2) and which is rotatable around its longitudinal axis and its transverse axis i.e. towards ahead and towards back and also sidewards, against the restoring force of at least one elastically deformable element, wherein
- the coupling element (2) is a supporting element (3) with an outer surface having spherically formed sections
**characterized in that**
- the supporting element (3) contains two axle trunnions (4) aligned to a first axle (X) and two further axle trunnions (5) which are aligned to a second axle (Y) which intersects the first axle rectangularly
- the supporting element (3) and the axle trunnions (3, 4) are rotatably mounted in two opposed half shells (6, 7), which are provided with hemispherical inner surfaces, and
- the axle trunnions (5, 6) are mounted in the two half shells (6, 7) by means of elastic elements (8 or 8', respectively), forming axle bearings.

2. Chair according to claim 1, **characterized in that** the supporting element is shaped in the form of a sphere (3) which is provided with an axially aligned opening for inserting the upper end of the chair post (9), and **in that** the two half shells (6, 7) form a spherical hollow space within which the sphere (3) is housed such, that the two half shells (6, 7) are rotatable relative to the sphere (3) around the axles (5 or 6, relatively).

3. Chair according to claim 2, **characterized in that** the chair post (6) is provided at its upper end with a gas pressure spring (10) which is insertable into the axial opening of the sphere (3).

4. Chair according to one of the claims 1 to 3, **characterized in that** the two half shells (6, 7) are fastened against each other forming a unit.

5. Chair according to one of the claims 2 to 4, **characterized in that** the elastic elements (8 or 8', relatively) consist of an elastomer.

6. Chair according to one of the claims 1 to 5, **characterized in that** between the upper half shell (7) and the seat element (1) a synchronised mechanism unit for displacing the seat element essentially in the horizontal direction dependent on the rotational movement of a seat back, which is coupled with the seat element (1) and the synchronized mechanism unit.

## Revendications

1. Chaise avec une colonne de chaise (9) et avec un élément de siège (1) qui est attaché sur un élément de couplage (2) et qui est pivotant autour de son axe longitudinal et autour de son axe transversale, c'est-à-dire en avant et en arrière et aussi latéralement contre la force de rappel au moins d'un élément élastiquement déformable,
- l'élément de couplage (2) contenant un élément de support (3) avec une surface extérieure ayant sections sphèriques,
**caractérisée en ce, que**
- l'élément de support (3) contient deux premiers tourillons (4) dirigés le long d'un premier axe (X) et deux tourillons (5) additionnels, qui sont dirigés le long d'un deuxième axe (Y) qui coupe le premier axe à l'angle droit,
- l'élément de support (3) et les tourillons (4, 5) sont logés pivotants dans deux demi-enveloppes opposées (6, 7) qui ont surfaces intérieures hémisphériques, et
- les tourillons (65, 6) sont logés dans les deux demi-enveloppes avec des éléments élastiques intercalés comme des paliers.

2. Chaise d'après la revendication 1 **caractérisée en ce, que** l'élément de support (3) a la forme d'une sphère, qui contient une ouverture dirigée axialement pour insérer l'extrémité supérieure de la colonne de chaise (9), et que le deux demi-enveloppes (6, 7) forment une cavité sphérique pour la réception du sphère (3) de telle manière que les deux demi-enveloppes (6, 7) sont pivotantes autour les axes (5 ou 6, respectivement) relativement au sphère.

3. Chaise d'après la revendication 2, **caractérisée en ce, que** la colonne de chaise (6) contient à son extrémité supérieur un ressort pneumatique qui est insérable dans l'ouverture axial de la sphère (3).

4. Chaise d'après l'une des revendications 1 à 3, **caractérisée en ce, que** les deux demi-enveloppes (6, 7) formants une unité, sont fixes l'une contre l'autre.

5. Chaise d'après l'une des revendications 2 à 4, **caractérisées en ce, que** les éléments élastiques (8 où 8', respectivement) consistent d'un élastomère.

6. Chaise d'après l'une des revendications 1 à 5, **caractérisée en ce, que** entre la demi-enveloppe supérieure (7) et l'élément de siège (1) est placée une unité mécaniquement synchronisée pour déplacer l'élément de siège essentiellement dans une direction horizontale, dépendant du mouvement pivotant d'un dos de chaise qui est couplé avec l'élément de support (1) et l'unité mécaniquement synchronisée.
